# EUROPÄISCHE PATENTSCHRIFT

(11) **EP 0 117 430 B1**
(45) Veröffentlichungstag und Bekanntmachung des Hinweises auf die Patenterteilung: **01.04.1987**
(21) Anmeldenummer: 84100754.5
(22) Anmeldetag: 21.01.1984
(51) Int. Cl.: A43B 5/04

(54) **Skischuh**
Ski boot
Chaussure de ski

(30) Priorität: 23.02.1983 CH 999/83
(43) Veröffentlichungstag der Anmeldung: 05.09.1984
(73) Patentinhaber: Raichle Sportschuh AG, CH-8280 Kreuzlingen (CH)
(72) Erfinder: Walkhoff, Klaus, CH-8280 Kreuzlingen (CH)
(74) Vertreter: Patentanwälte Schaad, Balass, Menzl & Partner AG

## Beschreibung

Die vorliegende Erfindung betrifft einen Skischuh gemäss Oberbegriff des Anspruches 1.

Aus der D E-OS 23 22 286 ist ein Skischuh dieser Art bekannt, bei dem der Schaftoberteil, der um eine Querachse schwenkbar am Schaftunterteil befestigbar ist, bezüglich des Schaftunterteils nach der Seite hin verstellbar ist. Zu diesem Zweck ist am Schaftunterteil ein U-förmiges Halteelement angebracht, das um eine im wesentlichen rechtwinklig zur Skischuhsohle verlaufende Achse verdrehbar ist. In Ausnehmungen an den Schenkeln dieses Halteelementes greifen auf der Innenseite des Schaftoberteiles angebrachte und die Schwenkachse festlegende Gelenkzapfen ein. Durch Verdrehen des Halteelementes kann somit die Lage der Schwenkachse des Schaftoberteiles verändert werden. Auf diese Weise ist es möglich, die Stellung dieser Schwenkachse mit der Achse des Fussgelenkes des Trägers des Skischuhes in Übereinstimmung zu bringen. Dadurch wird erreicht, dass bei einer Vorlagebewegung der Schaftoberteil der Bewegung des Unterschenkels des Trägers ohne weiteres folgen kann.

Zusätzlich zu und unabhängig von dieser Anordnung zum Verstellen der Schwenkachse des Schaftoberteiles ist eine Einstellvorrichtung zum Verstellen des Neigungswinkels des Schaftoberteiles bezüglich des Schaftunterteiles vorhanden, welche zwischen der Vorderseite des Schaftoberteiles und der Oberseite des Schaftunterteiles angeordnet ist. Diese Einstellvorrichtung entspricht in ihrem Aufbau und der Wirkungsweise der in der DE-PS 21 28 769 und der entsprechenden US-PS 3 713 231 beschriebenen Einrichtung.

Dieser bekannte Skischuh hat nun den Nachteil, dass er zur Einstellung der Lage des Schaftoberteiles bezüglich des Schaftunterteiles zweier voneinander getrennter Einrichtungen bedarf, was zu einer komplizierten und auch störungsanfälligen Konstruktion führt. Im weitem ist das Ein-und Aussteigen in den beziehungsweise aus dem Skischuh und auch das Einstellen der Schwenkachse des Schaftoberteiles recht mühsam.

Der vorliegenden Erfindung liegt nun die Aufgabe zugrunde, einen Skischuh der eingangs genannten Art zu schaffen, der einfach in der Konstruktion ist, der sich ohne grosse Mühe ein- und ausziehen lässt und bei dem die Stellung des Schaftoberteiles bezüglich des Schaftunterteiles ohne Schwierigkeiten und mit wenig Handgriffen verändern lässt, und zwar auch bei bereits am Fuss sitzendem Skischuh, sodass er an die Anatomie des Unterschenkels des Trägers des Skischuhes angepasst ist.

Diese Aufgabe wird erfindungsgemäss durch die Merkmale des kennzeichnenden Teils des Anspruches 1 gelöst. Mit den beiden Verstelleinrichtungen, die sich an der Schuhoberseite befinden, lässt sich die gegenseitige Lage der Angriffsstellen der Verstelleinrichtungen unabhängig voneinander verändern, was es ermöglicht, gleichzeitig sowohl die Schwenklage des Schuhoberteils wie auch dessen Stellung bezüglich des Schuhunterteils nach der Seite hin zu verstellen. Dieses Seitwärtsverstellen des Schaftoberteiles erlaubt eine Anpassung an die Anatomie des Beines und insbesondere des Unterschenkels des Trägers. Vorzugsweise sind die Verstelleinrichtungen so ausgebildet, dass der Abstand zwischen deren Angriffsstellen veränderbar ist, zum Beispiel mittels einer Längenverstelleinrichtung, die mit Vorteil in der Art eines Schraubgetriebes ausgebildet wird.

Vorzugsweise ist jede Verstelleinrichtung mit einer Federungsvorrichtung versehen, die bei einer Vorwärtsbewegung des Schienbeinteils des Skischuhes elastisch deformierbar ist. Bei dieser bevorzugten Ausführungsform kann somit mit den Verstelleinrichtungen neben einer Lageeinstellung des Schaftoberteiles noch die weitere Aufgabe gelöst werden, den einer Vorlagebewegung des Unterschenkels des Trägers des Skischuhs entgegengesetzten Widerstand zu steuern, das heisst mit zunehmender Vorlage zu vergrössern, und auch Stösse in Schuhlängsrichtung abzufangen.

Aus der CH-PS 531 847 ist es wohl bekannt, beidseits des Skischuhs je eine Federungsanordnung vorzusehen, die eine im Schaftunterteil gelagerte Druckfeder aufweist, auf der sich ein am Schaftoberteil gelenkig angebrachter Stössel abstützt. Diese beiden Federungsanordnungen dienen nun zum Abfangen von Stössen in Vorwärtsrichtung und erlauben kein Einstellen der Ruhelage des unbelasteten Schaftoberteiles bezüglich des Schaftunterteils.

Im folgenden wird nun an Hand der Zeichnung ein Ausführungsbeispiel des Erfindungsgegenstandes näher erläutert. Es zeigt rein schematisch:
Fig. 1 In Seitenansicht, und
Fig. 2 in Vorderansicht einen Skischuh mit zwei Verstelleinrichtungen, und
Fig. 3 in gegenüber den Figuren 1 und 2 vergrössertem Massstab einen Teil einer Verstelleinrichtung im Längsschnitt.

Der in den Figuren 1 und 2 dargestellte und mit 1 bezeichnete Skischuh weist einen den Fuss umfassenden, als verhältnismässig steife Schale ausgebildeten Schaftunterteil 2 mit einer Sohle 3 sowie einen Schaftoberteil 4 auf, der gelenkig mit dem Schaftunterteil 2 verbunden ist. Dieser Schaftoberteil 4 besteht aus einem den Schienbeinbereich überdeckenden Schienbeinteil 5 sowie einen den Fersen-Waden-Bereich übergreifenden Fersenteil 6 auf. Sowohl der Schienbeinteil 5 wie auch der Fersenteil 6 sind beidseits des Schaftunterteiles 2 mittels Gelenkzapfen 7 mit diesem Schaftunterteil 2 gelenkig verbunden. Durch die beiden Gelenkzapfen 7 wird die Schwenkachse 7a von Schienbeinteil 5 und Fersenteil 6 festgelegt. Schienbeinteil 5 und Fersenteil 6 lassen sich jedoch unabhängig voneinander um diese Achse 7a verschwenken. Wie in Figur 1 gestrichelt dargestellt, kann zumindest auf der Innenseite des Schaftunterteiles 2 ein Langloch 8 vorgesehen werden, welches ein Verstellen der Längsachse 7a in der Höhe ermöglicht. Im Innern der durch den Schaftunterteil 2 und den Schaftoberteil 4 gebildeten äussern Schale ist in an sich bekannter Weise ein weicher, gepolsterter Innenschuh 9 angeordnet.

Der Fersenteil 6 lässt sich mittels einer Schliesseinrichtung 10, die an sich bekannter Bauart ist, mit dem Schienbeinteil 5 verbinden. Die Schliesseinrichtung 10 weist zwei sich bezüglich einer Schuhlängsebene gegenüberliegende und am Schienbeinteil 5 befestigte Halteelemente 11, 11' auf. In jedes dieser Halteelemente 11,11' greift ein Verbindungsriemen 12, 12' ein, der am Fersenteil 6 befestigt ist und an seinem freien Ende eine Zahnung 13, 13' aufweist. Die Halteelemente 11, 11' halten die Verbindungsriemen 12,12' demnach durch Rastwirkung fest. Diese Verbindung zwischen dem Schienbeinteil 5 und dem Fersenteil 6 ermöglicht nun, dass der Schienbeinteil 5 und der Fersenteil 6 gemeinsam der Beinbewegung folgen können. Bei geöffneter Schliesseinrichtung 10 lässt sich der Fersenteil 6 nach rückwärts verschwenken, was ein Ein- bzw. Aussteigen in den bzw. aus dem Skischuh 1 ermöglicht.

Zwischen Schaftunterteil 2 und Schaftoberteil 4 wirken zwei beidseits einer gedachten Schuhlängsmittelebene angeordnete, zueinander im wesentlichen parallele Verstelleinrichtungen 14 und 15, die teilweise im Innern des Schaftunterteils 2 und des Schienbeinteils 5 verlaufen. Zur Sichtbarmachung der Verstelleinrichtungen 14 und 15 sind in den Figuren 1 und 2 Teile des Schaftunterteiles weggebrochen. Der Aufbau der beiden gleichartigen Verstelleinrichtungen 14 und 15 ist insbesondere aus Figur 3 ersichtlich.

Jede der beiden Verstelleinrichtungen 14 und 15 weist zwei Gewindestäbe 16,17 bzw. 16', 17' auf. Jeder Gewindestab 16, 17 ist mit einem Aussengewinde 16a, 17a (Figur 3) versehen, wobei die Gewinde 16a, 17a gegensinnig sind. Die Gewindestäbe 16, 16' sind an den mit 18, 18' bezeichneten Angriffsstellen gelenkig mit dem Schienbeinteil 5 verbunden, während die Gewindestäbe 17, 17' an mit 19, 19' bezeichneten Angriffsstellen am Schaftunterteil 2 angelenkt sind. Die Gewindestäbe 16,17 bzw. 16', 17' sind mittels eines drehbaren Gehäuses 20 bzw. 20' miteinander verbunden, das aus zwei Gehäuseteilen 20a, 20b bzw. 20a', 20b' besteht. Jeder Gehäuseteil 20a, 20a', 20b, 20b' ist mit einem Innengewinde 21 bzw. 22 (Figur 3) versehen, das mit dem Aussengewinde 16a bzw. 17a des zugeordneten Gewindestabes 16, 17 bzw. 16', 17' in Eingriff steht. Die beiden Innengewinde 21, 22 sind demnach ebenfalls gegensinnig. Der Gehäuseteil 20a bzw. 20a' ist mit einem zylinderischen Betätigungsteil 23 bzw. 23' grössern Durchmessers versehen, der an seinem Umfang gerippt ist, wie das in den Figuren 1 und 2 dargestellt ist. Diese Betätigungsteile 23, 23' sind frei zugänglich und dienen dazu, das Gehäuse 20 bzw. 20' zu drehen. Wie aus Figur 3 hervorgeht, weisen die hohlzylinderischen Betätigungsteile 23, 23' auf ihrer Innenseite Längsnuten 24 und 24', in die von der Aussenseite des Gehäuseteiles 20b, 20b' abstehende Nocken 25 und 25' eingreifen. An seiner offenen Stirnseite ist jeder Betätigungsteil 23, 23' mit einem nach innen vorspringenden Rand 26 versehen, der als Anschlag für die abstehenden Nocken 25, 25' am Gehäuseteil 20b, 20b' dient. Am gegenüberliegenden Ende weist der Gehäuseteil 20a, 20a' einen ringförmigen Absatz 27 auf, der ebenfalls als Anschlag für den andern Gehäuseteil 20b, 20b' dient. Die beiden Gehäuseteile 20a, 20b bzw. 20a', 20b'sind somit in Längsrichtung des Gehäuses 20, 20' und Achsrichtung der Gewindestäbe 16,17 bzw. 16', 17' verschiebbar, wobei diese Relativbewegung durch den Rand 26 und den Absatz 27 begrenzt ist. Durch die in die Längsnuten 24, 24' eingreifenden Nocken 25, 25' sind die beiden Gehäuseteile 20a, 20b bzw. 20a', 20b' jedoch drehfest miteinander gekoppelt.

Im Innern jedes Gehäuses 20, 20' ist eine als Druckfeder ausgebildete Schraubenfeder 28 angeordnet, die sich einerends am Gehäuseteil 20a, 20a' und andererends am andern Gehäuseteil 20b, 20b' abstützt. Diese Schraubenfeder 28 ist bestrebt, die beiden Gehäuseteile 20a, 20b bzw. 20a', 20b' auseinander zu treiben.

Beim Drehen der Gehäuse 20, 20' werden ähnlich wie bei einem Spannschloss die Gewindestäbe 16 und 17 bzw. 16' und 17' je nach Drehrichtung gegeneinander oder voneinander weg verschoben. Durch das Drehen der Gehäuse 20, 20' kann somit der Abstand zwischen den Angriffsstellen 18, 19 bzw. 18', 19' der Verstelleinrichtungen 14, 15 verändert werden. Auf diese Weise lässt sich somit die Neigung des Schienbeinteils 5 und auch des mit diesem verbundenen Fersenteiles 6 bezüglich des Schaftunterteils 2 einstellen. In Figur 1 sind mit ausgezogenen Linien und gestrichelt zwei mögliche Stellungen des Schaftoberteiles 4 dargestellt. Mit den beiden Verstelleinrichtungen 14 und 15 lässt sich jedoch nicht nur der Schaftoberteil 4 um die Schwenkachse 7a verschwenken. Es ist auch möglich, durch unterschiedliche Einstellung des Abstandes zwischen den Angriffsstellen 18 und 19 und den Angriffsstellen 18', 19' den Schienbeinteil 5 und mit diesem den Schaftoberteil 4 bezüglich des Schaftunterteils 2 nach der Seite hin zu verstellen, wie das in Figur 2 gestrichelt angedeutet ist. Diese in Figur 2 gestrichelt dargestellte Stellung des Schaftoberteiles 4 wird dadurch erreicht, dass der Abstand zwischen den Angriffsstellen 18', 19' der Verstelleinrichtung 15 kürzer eingestellt wird als der Abstand zwischen den Angriffsstellen 18, 19 der andern Verstelleinrichtung 14. Durch eine derartige unterschiedliche Längeneinstellung der beiden Verstelleinrichtungen 14 und 15 erfolgt ein Verwinden des Schienbeinteiles 5, da dessen Schwenkachse 7a unverändert bleibt. Wird wie in Figur 1 gestrichelt dargestellt diese Schwenkachse 7a in einem Langloch 8 geführt, so kann sich diese Schwenkachse 7a jedoch um ein gewisses Mass verändern. Durch das beschriebene unterschiedliche Einstellen der Verstelleinrichtungen 14 und 15 ist es nun auf verhältnismässig einfache Weise möglich, den Schienbeinteil 5 und mit diesem den Schaftoberteil 4 an die Anatomie des Unterschenkels des Trägers des Skischuh 1 anzupassen.

Wird bei am Fuss sitzenden Skischuh 1 der Unterschenkel des Trägers über die durch die Verstelleinrichtungen 14 und 15 vorgegebene Normallage des Schaftoberteiles 4 hinaus nach vorwärts bewegt, so werden die Druckfedern 28, die in den Gehäusen 20, 20' untergebracht sind, zusammengedrückt. Diese Federn 28 setzen somit einer solchen Vorwärtsbewegung des Unterschenkels einen Widerstand entgegen, der um so grösser wird, je grösser diese Vorlagestellung ist. Im weitem nehmen diese Schraubenfedern 28 in Schuhlängsrichtung wirkende Stösse elastisch auf.

Werden für die beiden Verstelleinrichtungen 14 und 15 Schraubenfedern 28 mit unterschiedlicher Federcharakteristik verwendet, d.h. verschieden harte Federn, so wird erreicht, dass sich der Schaftoberteil 4 bei einer Vorlagebewegung nach der Seite hin bewegt. Wird z.B. für die gegen die Innenseite liegende Verstelleinrichtung 14 eine weichere Druckfeder 28 verwendet, so bewegt sich der Schaftoberteil 14 bei einer Vorlagebewegung nach auswärts. Dieselbe Wirkung kann auch durch ein unterschiedliches Vorspannen der Druckfedern 28 der beiden Verstelleinrichtungen 14, 15 erreicht werden. Für ein derartiges Vorspannen der Schraubenfedern 28 wird der Schienbeinteil 5 durch Verdrehen der Gehäuse 20, 20' in seine hinterste Schwenklage verschwenkt, in der der Schienbeinteil 5 gegen ein weiteres Verschwenken nach rückwärts gesichert ist. Werden nun die beiden Gehäuse 20, 20' im gleichen Sinne weiter gedreht, so hat das ein teleskopartiges Ineinanderschieben der Gehäuseteile 20a, 20b bzw. 20a', 20b' zur Folge, wodurch die Schraubenfeder 28 zusammengedrückt wird. Das Mass, um welches die Schraubenfedern 28 komprimiert werden, kann für jede Verstelleinrichtung 14,15 verschieden eingestellt werden.

Ausser den vorstehend geschilderten Möglichkeiten, die zwei unabhängig voneinander betätigbare Verstelleinrichtungen 14,15 bringen, hat das Vorsehen von zwei derartigen Verstelleinrichtungen noch den Vorteil einer erhöhten Sicherheit, da bei Ausfall einer Verstelleinrichtung der Skischuh 1 noch immer funktionstüchtig ist. Im weitem wird durch die beiden beidseits einer Längsmittelebene angeordneten Verstelleinrichtungen 14,15 vermieden, dass der Schienbeinteil 5 bei einer nach vorn gerichteten Belastung auf unerwünschte Weise nach der Seite ausweichen kann.

Es versteht sich, dass der beschriebene Skischuh in verschiedenen Teilen anders als wie gezeigt ausgebildet werden kann. Auf einige der verschiedenen Varianten wird nun im folgenden hingewiesen.

Wie an Hand der Figur 3 beschrieben, dient der Rand 26 und der Absatz 27 des Gehäuseteiles 20a, 20a' zur Begrenzung der relativen Verschiebebewegung zwischen den beiden Gehäuseteilen 20a, 20b und 20a', 20b'. Es ist nun möglich, in den beiden Endstellungen dieser Relativbewegung der Gehäuseteile elastisch komprimierbare Dämpfungselemente, z.B. Gummipuffer, anzuordnen, die zwischen den beiden Gehäuseteilen 20a, 20b bzw. 20a', 20b' wirken und dazu dienen, die Relativbewegung der beiden Gehäuseteile in den Endbereichen abzubremsen, um bei grosser Krafteinwirkung eine Beschädigung dieser Gehäuseteile zu vermeiden.

Die Verstellung der Länge zwischen den beiden Angriffsstellen 18,19 und 18', 19' kann auch auf andere als die beschriebene Weise erfolgen. So ist es beispielsweise möglich, nur einen der Stäbe 16,17 bzw. 16', 17' als Gewindestab auszubilden, auf den ein Verstellelement in der Art einer Schraubenmutter aufgeschraubt ist. Dieses Verstellelement ist dann bezüglich des andern, nicht als Gewindestab ausgebildeten Stabes drehbar mit diesem zu verbinden. Im weitem ist es möglich, das mit dem Innengewinde versehene Verstellelement gegen Drehung zu sichern und das mit dem Aussengewinde versehene Verstellelement drehbar zu gestalten.

Anstatt wie gezeigt die beiden Angriffsstellen 1.8,19 bzw. 18', 19' am Schienbeinteil 5 und am Schaftunterteil 2 ortsfest anzuordnen und den Abstand zwischen den beiden Angriffsstellen zu verändern, kann dieser Abstand gleich gehalten und dafür die Lage zumindest einer der Angriffsstellen 18, 19; 18', 19' geändert werden. Vorzugsweise wird dabei die Angriffsstelle 19 bzw. 19' am Schaftunterteil 2 in ihrer Lage verändert. Die Lageveränderung der Angriffsstellen kann beispielsweise dadurch erfolgen, dass sich die entsprechende Angriffsstelle entlang einer Geraden verschieben lässt, z.B. mittels einer Gewindespindel. Daneben ist es auch möglich, in Verstellrichtung der Angriffsstelle eine Anzahl hintereinander angeordneter Raststellen vorzusehen, von denen jede wahlweise als Angriffsstelle dienen kann.

Anstelle der gezeigten Schraubenfeder 28 können auch anders ausgebildete elastisch komprimierbare Elemente vorgesehen werden, so z.B. Gasfederungsanordnungen, bei denen die Kompressibilität eines Gases zur Federung ausgenutzt wird.

Bei Verwendung von Gasdruckfederanordnungen ist es auch möglich, den Abstand zwischen den Angriffsstellen 18,19 bzw. 18', 19' durch eine Änderung des Gasdruckes im Gasraum zu verstellen. Bei Luftfederanordnungen kann diese Druckänderung mittels einer Luftpumpe erfolgen, die vorzugsweise in die Wandung des Skischuhs eingebaut ist.

Im weitem ist es möglich, die in den Gehäusen (20, 20') untergebrachten Federungsanordnungen so auszubilden, dass diese auch bei einer Bewegung des Schienbeinteils (5) nach rückwärts elastisch komprimiert werden.

## Patentansprüche

1. Skischuh mit einem mit einer Sohle versehenen Schaftunterteil (2), einem mit diesem verbundenen Schaftoberteil (4), der zumindest durch einen den Schienbeinbereich zu überdekken bestimmten Schienbeinteil (5) gebildet ist, der mittels zweier sich bezüglich der Schuhlängsachse gegenüberliegender Gelenke (7) mit dem Schaftunterteil (2) gelenkig verbunden und um eine durch diese Gelenke (7) festgelegte Querachse (7a) schwenkbar ist, und einer Einstellanordnung (14,15) zum Einstellen der Stellung des Schienbeinteils (5) bezüglich des Schaftunterteils (2), dadurch gekennzeichnet, dass die Einstellanordnung aus zwei unabhängig voneinander betätigbaren Verstelleinrichtungen (14, 15) besteht, von denen jede einerseits am Schienbeinteil (5) und andererseits am Schaftunterteil (2) angreift, wobei die gegenseitige Lage der beiden Angriffsstellen (18, 19) jeder Verstelleinrichtung (14, 15) am Schienbeinteil (5) und am Schaftunterteil (2) veränderbar und einstellbar ist.

2. Skischuh nach Anspruch 1, dadurch gekennzeichnet, dass der Abstand zwischen den Angriffsstellen (18, 19) jeder Verstelleinrichtung (14,15) veränderbar ist.

3. Skischuh nach Anspruch 1, dadurch gekennzeichnet, dass die Lage wenigstens einer Angriffsstelle (18, 19) jeder Verstelleinrichtung (14, 15), insbesondere der Angriffsstelle (19) am Schaftunterteil (2), veränderbar ist, vorzugsweise in Längsrichtung des Skischuhs (1).

4. Skischuh nach Anspruch 2, dadurch gekennzeichnet, dass jede Verstelleinrichtung (14, 15) eine Längenverstellvorrichtung (16, 17, 20), vorzugsweise ein Schraubgetriebe, aufweist.

5. Skischuh nach Anspruch 4, dadurch gekennzeichnet, dass die Längenverstelleinrichtung mindestens ein erstes Verstellelement (16, 17) mit wenigstens einem Aussengewinde (16a, 17a) und mindestens ein zweites Verstellelement (20) mit wenigstens einem Innengewinde (21, 22), das mit dem Aussengewinde (16a, 17a) des ersten Verstellelements (16, 17) in Eingriff steht, aufweist, wobei vorzugsweise das zweite Verstellelement (20) drehbar ist.

6. Skischuh nach Anspruch 5, dadurch gekennzeichnet, dass das zweite, drehbare Verstellelement (20) zwei gegensinnige Innengewinde (21, 22) aufweist, von denen jedes mit dem Aussengewinde (16a, 17a) je eines gegen Drehen gesicherten Gewindestabes (16,17) in Eingriff steht.

7. Skischuh nach Anspruch 3, dadurch gekennzeichnet, dass wenigstens eine Angriffsstelle (18, 19) mittels einer Schraubenspindel lageveränderbar ist.

8. Skischuh nach Anspruch 3, gekennzeichnet durch eine Anzahl in Verstellrichtung der wenigstens einen Angriffsstelle (18, 19) hintereinander angeordnete Raststellen zum wahlweisen Einrasten der zugeordneten Verstelleinrichtung (14, 15).

9. Skischuh nach einem der Ansprüche 1-8, dadurch gekennzeichnet, dass jede Verstelleinrichtung (14, 15)eine bei einer Vorwärtsbewegung des Schienbeinteils (5) elastisch deformierbare Federungsvorrichtung (20, 28) aufweist.

10. Skischuh nach Anspruch 9, dadurch gekennzeichnet, dass die Federungsvorrichtung wenigstens ein elastisch komprimierbares Element (28), vorzugsweise wenigstens eine Schraubenfeder, aufweist.

11. Skischuh nach den Ansprüchen 5 und 10, dadurch gekennzeichnet, dass das elastisch komprimierbare Element (28) in einem aus zwei teleskopartig ineinander schiebbaren Teilen (20a, 20b) bestehenden Gehäuse (20) untergebracht ist und wenigstens einer der Gehäuseteile (20a, 20b)mit einem Innengewinde (21, 22) versehen ist, das mit dem Aussengewinde (16a, 17a) eines ersten Verstellelementes (16,17) in Eingriff steht.

12. Skischuh nach den Ansprüchen 6 und 11, dadurch gekennzeichnet, dass jeder der Gehäuseteile (20a, 20b) mit einem mit dem Aussengewinde (16a, 17a) eines Gewindestabes (16, 17) in Eingriff stehenden Innengewinde (21, 22) versehen ist und die Gehäuseteile (20a, 20b) drehfest miteinander verbunden sind.

13. Skischuh nach Anspruch 9, dadurch gekennzeichnet, dass die Federungsvorrichtung ein Gasfederungselement aufweist.

14. Skischuh nach einem der Ansprüche 9-12, dadurch gekennzeichnet, dass die Federungsvorrichtungen (20, 28) der beiden Verstelleinrichtungen (14, 15) unterschiedlich vorspannbar sind.

15. Skischuh nach einem der Ansprüche 9-14, dadurch gekennzeichnet, dass die Federungsvorrichtungen (20, 28) bei einer Rückwärtsbewegung des Schienbeinteils (5) elastisch deformierbar sind.

## Revendications

1. Chaussure de ski comportant une empeigne (2) munie d'une semelle, une tige (4) qui est reliée à cette empeigne et qui est formée au moins par une partie recouvrant le tibia (5) qui est destinée à recouvrir la zone du tibia, qui est reliée, avec articulation à l'empeigne (2) au moyen de deux articulations (7) situées à l'opposé l'une de l'autre par rapport à l'axe longitudinal de la chaussure et qui peut pivoter autour d'un axe transversal (7a) défini par cette articulation (7), et comportant un dispositif de réglage (14, 15) pour régler la position de la partie recouvrant le tibia (5) par rapport à l'empeigne (2), caractérisée en ce que le dispositif de réglage est constitué de deux mécanismes de réglage (14,15) qui peuvent se manœuvrer indépendamment l'un de l'autre et dont chacun s'applique d'un côté à la partie recouvrant le tibia (5) et de l'autre côté à l'empeigne (2), étant précisé que l'on peut modifier et régler la position réciproque des deux points d'application (18, 19) de chaque mécanisme de réglage (14, 15) sur la partie recouvrant le tibia (5) et sur l'empeigne (2).

2. Chaussure de ski selon la revendication 1, caractérisée en ce que l'on peut modifier la distance entre les points d'application (18, 19) de chaque mécanisme de réglage (14, 15).

3. Chaussure de ski selon la revendication 1, caractérisée en ce que l'on peut modifier, de préférence dans la direction longitudinale de la chaussure de ski (1), la position d'au moins un point d'application (18, 19) de chaque mécanisme de réglage (14, 15), en particulier du point d'application (19) sur l'empeigne (2).

4. Chaussure de ski selon la revendication 2, caractérisée en ce que chaque mécanisme de réglage (14, 15) présente un dispositif de réglage longitudinal (16,17,20), de préférence un dispositif à vis.

5. Chaussure de ski selon la revendication 4, caractérisée en ce que le mécanisme de réglage longitudinal présente au moins un premier élément de réglage (16,17) comportant au moins un filetage extérieur (16a, 17a) et au moins un second élément de réglage (20) comportant au moins un filetage intérieur (21, 22) qui engrène avec le filetage extérieur (16a, 17a) du premier élément de réglage (16, 17), étant précisé que de préférence on peut faire tourner le second élément de réglage (20).

6. Chaussure de ski selon la revendication 5, caractérisée en ce que le second élément de réglage (20), que l'on peut faire tourner, présente deux filetages intérieurs à pas opposés (21, 22) dont chacun engrène avec le filetage extérieur (16a, 17a), respectivement, d'une tige filetée (16, 17) verrouillée en rotation.

7. Chaussure de ski selon la revendication 3, caractérisée en ce que l'on peut modifier la position d'au moins un point d'application (18, 19) au moyen d'une broche filetée.

8. Chaussure de ski selon la revendication 3, caractérisée par un certain nombre de points de crantage disposés l'un derrière l'autre dans la direction de réglage d'au moins un point d'application (18, 19) pour enclencher au choix le mécanisme de réglage correspondant (14,15).

9. Chaussure de ski selon l'une des revendications 1-8, caractérisée en ce que chaque mécanisme de réglage (14, 15) présente un dispositif à ressort (20, 28) qui peut se déformer élastiquement lors d'un mouvement, vers l'avant, de la partie recouvrant le tibia (5). '" -

10. Chaussure de ski selon la revendication 9, caractérisée en ce que le dispositif à ressort présente au moins un élément élastiquement comprimable (28), de préférence au moins un ressort hélicoïdal.

11. Chaussure de ski selon les revendications 5 et 10, caractérisée en ce que l'élément élastiquement comprimable (28) est logé dans un carter (20) constitué de deux parties (20a, 20b) qui peuvent coulisser télescopiquement l'une dans l'autre, et en ce qu'au moins l'une des parties du carter (20a, 20b) comporte un filetage intérieur (21, 22) qui engrène avec le filetage extérieur (16a, 17a) d'un premier élément de réglage (16, 17).

12. Chaussure de ski selon les revendications 10 et 11, caractérisée en ce que chacune des parties du carter (20a, 20b) comporte un filetage intérieur (21, 22) qui engrène avec le filetage extérieur (16a, 17a) d'une tige filetée (16, 17), et en ce que les parties du carter (20a, 20b) sont réunies l'une à l'autre sans possibilité de rotation relative.

13. Chaussure de ski selon la revendication 9, caractérisée en ce que le dispositif à ressort présente un élément à ressort à gaz.

14. Chaussure de ski selon une des revendications 9-12, caractérisée en ce que les dispositifs à ressort (20, 28) des deux mécanismes de réglage (14,15) peuvent être précontraints différemment.

15. Chaussure de ski selon une des revendications 9-14, caractérisée en ce que les dispositifs à ressort (20, 28) peuvent se déformer élastiquement lors d'un mouvement, vers l'arrière, de la partie recouvrant le tibia (5).

## Claims

1. Skiing boot having a lower upper portion (2) provided with a sole and connected to an upper portion (4) which is formed by at least one shin portion (5) intended to cover the shin region, said shin portion being pivotably connected to the lower upper portion (2) by means of two pivot joints (7) positioned on opposite sides relative to the longitudinal direction of the shoe and pivotable about a transverse axis (7a) defined by the pivot joints (7), and having an adjusting device for adjusting the position of the shin portion (5) relative to the lower upper portion (2), characterized in that the adjusting device comprises two adjusting mechanisms (14, 15) operable independently from one another, each of the mechanisms engaging the shin portion (5) on one hand and the lower upper portion (2) on the other hand, and wherein the mutual position of both engaging points (18, 19) of the adjusting mechanisms (14, 15) at the shin portion (5) and at the lower upper portion (2), respectively, is variable and adjustable.

2. Skiing boot according to claim 1, characterized in that the distance between the engagement points (18,19) of each adjusting mechanism (14, 15) is variable.

3. Skiing boot according to claim 1, characterized in that the position of at least one of the engagement points (18, 19) of each adjusting mechanism (14, 15), in particular the engagement point (19) at the lower upper portion (2) is variable, preferably in the longitudinal direction of the boot (1 ).

4. Skiing boot according to claim 2, characterized in that each adjusting mechanism (14, 15) comprises length adjusting means (16, 17, 20), preferably a threaded turnbuckle drive.

5. Skiing boot according to claim 4, characterized in that the length adjusting means comprise at least one first adjusting element (16, 17) provided with at least one external thread (16a, 17a) and at least one second adjusting element (20) provided with at least one internal thread (21, 22) which engages the external thread (16a, 17a) of the first adjusting element (16, 17), and wherein preferably the second adjusting element (20) is rotatable.

6. Skiing boot according to claim 5, characterized in that the second rotatable adjusting element (20) comprises two opposite handed internal threads (21, 22), each of which engages the external thread (16a, 17a) of a threaded pin (16, 17) fixed against rotation.

7. Skiing boot according to claim 3, characterized in that the position of at least one of the engagement points (18, 19) is variable by means of a threaded spindle.

8. Skiing boot according to claim 3, characterized by a number of fixation points arranged one behind the other in the direction of the position variation of said at least one engagement point (18, 19) for selectively fixing the associated adjusting mechanism.

9. Skiing boot according to one of the claims 1 to 8, characterized in that each of the adjusting mechanisms (14, 15) comprises spring means (20, 28) elastically deformable upon a forward motion of the shin portion (5).

10. Skiing boot according to claim 9, characterized in that the spring means comprises at least one elastically compressible element (28), preferably at least one helical spring.

11. Skiing boot according to claims 5 and 10, characterized in that the elastically compressible element (28) is arranged within a housing (20) compared of two telescopically mutually interengageable housing parts (20a, 20b), at least one of the housing parts (20a, 20b) being provided with an internal thread (21, 22) engaging the external thread (16a, 17a) of the first adjusting element (16,17).

12. Skiing boot according to claims 6 and 11, characterized in that each of the housing parts (20a, 20b) is provided with an internal thread (21, 22) engaging a pin (16, 17) provided with the external thread (16a, 17a), the housing parts (20a, 20b) being mutually fixed against relative rotation.

13. Skiing boot according to claim 9, characterized in that the spring means comprise a gas spring element.

14. Skiing boot according to one of the claims 9 to 12, characterized in that the spring means (20, 28) of the two adjusting mechanisms (14, 15) are differently preloadable.

15. Skiing boot according to one of the claims 9 to 14, characterized in that the spring means (20, 28) are elastically deformable upon a rearward motion of the shin portion (5).
